# FASCICULE DE BREVET EUROPEEN

(11) **EP 0 785 738 B1**
(45) Date de publication et mention de la délivrance du brevet: **22.12.1999**
(21) Numéro de dépôt: 95935990.2
(22) Date de dépôt: 19.10.1995
(51) Int. Cl.: A47B 13/00

(54) **PIETEMENT RIGIDE POUR BUREAU A PLATEAU REVERSIBLE**
STARRES UNTERGESTELL FÜR BÜROTISCH MIT ZWEISEITIG VERWENDBARER ARBEITSPLATTE
RIGID UNDERFRAME FOR A DESK WITH A REVERSIBLE TOP

(30) Priorité: 19.10.1994 FR 9412477
(43) Date de publication de la demande: 30.07.1997
(73) Titulaire: NARBUR SAS, 58240 SAINT PIERRE LE MOUTIER (FR)
(72) Inventeur: LE TEO, Catherine, F-75005 Paris (FR); BLET, Thierry, F-75005 Paris (FR); FERRERO, Daniel, F-58240 Saint-Pierre-le-Moutier (FR)
(74) Mandataire: Bruder, Michel
(86) Numéro de dépôt international: FR9501385
(87) Numéro de publication internationale: WO9612422

(56) Documents cités:
- EP-A- 0 212 679
- CH-A- 519 883
- DE-A- 3 005 173

## Description

La présente invention concerne un piètement rigide d'assemblage rapide procurant une accessibilité totale autour des pieds, supportant un plateau réversible et muni d'un passage de câbles. Elle concerne également les bureaux à plateau réversible équipés d'un tel piètement.

Un piètement de ce type est révélé dans le document EP 125 869 qui décrit un système de bureau particulièrement adapté au passage de câbles grâce à des logements spéciaux disposés entre les montants de chaque pied. Un tel système présente plusieurs inconvénients. Chaque montant tubulaire est coiffé d'une potence sur laquelle est fixé le plateau par des vis pénétrant dans sa face inférieure, ce qui ne permet pas la réversibilité du plateau. De plus, la rigidité de l'ensemble dépend de celle du plateau, à moins de relier les deux pieds par un ou des montants longitudinaux. Or, pour être efficace, de tels montants devront être situés assez bas sous le plateau et limiteront ainsi l'accès sous ce même plateau.

Le piètement selon la présente invention permet, en particulier, de remédier à ces inconvénients. A cet effet, il est proposé un piètement rigide à assemblage rapide permettant la fixation d'un plateau réversible, par exemple rectangulaire, comportant deux montants normalement verticaux, reposant directement ou indirectement sur le sol, et disposés à l'aplomb de deux extrémités opposées dudit plateau caractérisé en ce que chaque montant porte à son extrémité supérieure, fixée de manière à ce que son arête soit parallèle à la largeur dudit plateau, un profilé formant cornière inférieure constituée d'une aile horizontale émergeant de la largeur du montant, en direction de l'autre montant et d'une aile verticale reliée à l'aile horizontale par une aile oblique s'étendant depuis l'extérieur du montant par venir se fixer contre l'aile verticale d'une cornière supérieure de direction générale parallèle à celle de la cornière inférieure et de plus grande largeur, dont l'aile horizontale s'étend, au dessus de l'aile verticale, en direction de l'autre montant pour reposer sur la partie supérieure des extrémités de deux longerons horizontaux, fixés perpendiculairement sur les ailes verticales desdites cornières supérieures, et maintenus parallèles entre eux grâce à deux traverses tubulaires fixées perpendiculairement entre lesdits longerons et en retrait de leurs extrémités, de façon à reposer chacune sur l'aile horizontale de la cornière inférieure d'un des montants à laquelle elle est fixée, pour constituer un châssis rigide sur lequel vient reposer le plateau, bloqué en translation dans le plan horizontal par emboîtement de l'épaisseur des ailes horizontales des cornières supérieures dans un évidement inférieur correspondant, pratiqué à chacune des extrémités de la face intérieure dudit plateau.

Un tel piètement permet d'utiliser un plateau ne possédant pas une rigidité intrinsèque élevée, puisque ce dernier ne participe pas à la rigidité de l'ensemble. De plus, un tel piètement permet d'utiliser un plateau réversible. Il suffit pour cela de pratiquer des évidements symétriques sur chacune des faces du plateau.

On décrira ci-après, à titre d'exemple non limitatif, diverses formes d'exécution de la présente invention en référence au dessin annexé sur lequel :
- la figure 1 est une vue partielle en perspective éclatée, partiellement transparente, du plateau monté sur le piètement selon l'invention,
- la figure 2 est une vue en coupe selon l'axe de symétrie longitudinal du plateau de la figure 1,

Le piètement 1 selon l'invention, supportant un plateau 2 réversible, par exemple rectangulaire, comme représenté sur la figure 2, comporte principalement deux montants 3 normalement verticaux, reposant directement ou indirectement sur le sol, et disposés à l'aplomb de deux extrémités opposées dudit plateau 2. Chaque montant 3 porte, à son extrémité supérieure, fixée de manière à ce que son arête soit parallèle à la largeur dudit plateau 2, une cornière inférieure 4. Cette cornière inférieure 4, qui peut, par exemple être soudée au montant 3, présente une aile horizontale 4a émergeant de la largeur du montant 3, en direction de l'autre montant 3 et une aile verticale 4b s'étendant depuis l'extérieur du montant 3 vers le haut. Ces deux ailes 4a, 4b peuvent se rejoindre directement selon une arête unique ou, selon une variante particulière représentée sur la figure 1, être reliées par une aile oblique 4c. L'aile verticale 4b s'élargit vers le haut pour constituer l'aile verticale 5b d'une cornière supérieure 5 de direction générale parallèle à celle de la cornière inférieure 4 et de plus grande largeur, dont l'aile horizontale 5a s'étend, en direction de l'autre montant 3, au dessus de l'aile verticale 5b. Cet ensemble constitué des deux cornières inférieure 4 et supérieure 5 peut être constitué d'une pièce monobloc obtenue par découpage et par pliage ou bien provenir de l'assemblage de cornières indépendantes. Dans ce dernier cas, l'aile verticale 4b pourra être prolongée, en direction de l'autre montant 3, par un rebord horizontal qui servira d'appui à l'aile horizontale 5a, facilitant ainsi la mise en place et l'assemblage des deux cornières inférieure 4 et supérieure 5, comme il est représenté sur la figure 1. L'aile horizontale 5a de ladite cornière supérieure 5 repose sur la partie supérieure des extrémités 6a de deux longerons 6 horizontaux fixés perpendiculairement sur les ailes verticales 5b desdites cornières supérieures 5, par tout moyen, connu de l'homme du métier, procurant une grande rigidité au montage. Un tel moyen peut constituer, par exemple, dans le cas où les longerons 6 sont tubulaires, en un vissage des ailes verticales 5b sur une noix intérieure 7 à tampons tangents disposée à l'intérieur de chacune des extrémités 6a desdits longerons 6, comme représenté sur la figure 1. Ces longerons 6 sont par ailleurs maintenus parallèles entre eux grâce à deux traverses 8 fixées, par exemple soudées, perpendiculairement entre lesdits longerons 6. Chaque traverse 8 est fixée en retrait des extrémités 6a entre les longerons 6 de façon à reposer, par son milieu, sur l'aile horizontale 4a de la cornière inférieure 4 d'un des montants 3 sur laquelle elle est fixée, constituant ainsi un châssis rigide sur lequel vient reposer le plateau 2. Selon une variante particulière, chacune des deux traverses 8 est tubulaire et munie, au milieu de sa face inférieure 8a de deux trous oblongs 9a élargis en leur centre par un trou circulaire de diamètre supérieur à la largeur dudit trou oblong 9a, auxquels correspondent, sur l'aile horizontale 4a de la cornière inférieure 4 de chaque montant 3 deux trous 9b dans lesquels sont enfilés deux clés 10 à serrage rapide venant solidariser ladite traverse 8 avec ladite aile 4a. Ces clés 10 peuvent, par exemple, être du type constitué d'une tête 10a en "clé à violon" reliée à l'épaulement d'un bouton moleté 10b par un axe de diamètre égal à celui de la partie circulaire des trous oblongs 9a et 9b, comme représenté sur la figure 1. Ces clés contribuent au montage et au démontage rapide du piètement 1. En effet, il suffit de les introduire avec leur tête 10a parallèle au grand axe du trou oblong 9a pour amener l'épaulement au contact des parois dudit trou oblong 9a, puis de faire subir au bouton moleté 10b resté à l'extérieur une rotation de 90° pour provoquer le blocage. Le déblocage sera obtenu en effectuant ces mêmes opérations dans l'ordre inverse.

Cette disposition assure une très grande rigidité en torsion du piètement 1. En particulier, l'échelle il constituée des longerons 6 et des traverses 8 est fixée selon trois axes sur chaque support 12 constitué d'un montant 3 et des deux cornières inférieure 4 et supérieure 5, deux axes horizontaux parallèles O₁ et O₂ correspondant aux axes des longerons 6 et un axe vertical O₃ perpendiculaire et équidistant des deux précédents, situé au milieu desdits trous 9a. Cette triangulation procure au piètement 1 une très grande résistance à la rotation des supports 12 par rapport à l'échelle il autour d'un axe horizontal quelconque situé dans le plan de l'échelle 11 et passant par l'axe vertical des supports 12, et par conséquent une très grande rigidité intrinsèque indépendante des caractéristiques mécaniques dudit plateau 2. De plus, ce dernier est bloqué en translation dans le plan horizontal par emboîtement de l'épaisseur des ailes horizontales 5a des cornières supérieures 5 dans un évidement inférieur 13a correspondant, pratiqué à chacune des extrémités de la face inférieure 2a dudit plateau. Afin de permettre la réversibilité du plateau 2, celui-ci est fixé au piètement 1 par vissage à travers ce même plateau 2, sur les ailes horizontales 5a des cornières supérieures 5, de deux plaques de fixation 14a encastrées chacune à une extrémité de la face supérieure 2b dudit plateau 2 dans un évidement supérieur 13b symétrique de l'évidement inférieur 13a par rapport au plan dudit plateau 2. Les deux plaques de fixation 14a encastrées permettent d'augmenter la résistance au basculement du plateau 2 sur le piètement 1 tout en procurant une face supérieure 2b dudit plateau 2 parfaitement plane. Le retournement du plateau 2 pourra s'effectuer, sans modifier sa disposition par rapport au piètement 1, par rotation autour de l'axe de symétrie longitudinale dudit plateau 2 si les évidements 13 sont symétriques par rapport à cet axe, par rotation autour de l'axe de symétrie transversale dudit plateau 2 si les évidements 13 sont symétriques par rapport à cet axe. Bien évidemment, on pourra toujours retourner le plateau 2, même si le positionnement des évidements 13 n'est pas symétrique, mais on obtiendra alors une modification de la disposition du plateau 2 par rapport au piètement 1.

Selon une variante particulière, les évidements inférieurs 13a, supérieurs 13b débouchent respectivement latéralement à la face inférieure 2a, supérieure 2b dudit plateau 2 pour converger en un évidement latéral 13c réalisé dans le flan latéral 2c dudit plateau 2. Dans cet évidement latéral 13c est encastrée une aile verticale 14b prolongeant vers le bas chacune des plaques de fixation 14a pour former une cornière extérieure 14 de forme complémentaire de celle de la cornière supérieure 5. Les deux cornières supérieure 5 et extérieure 14 pincent donc le plateau 2 entre leurs ailes horizontales respectives 5a, 14a et sont en appui l'une contre l'autre par leurs ailes verticales 5b, 14b. Cette configuration améliore le maintien du plateau 2 sur le piètement 1, mais surtout, permet de réaliser sur les évidements latéraux 13c, les ailes verticales 5b des cornières supérieures 5 et les ailes verticales 14b des cornières extérieure 14, des renfoncements verticaux respectifs 13d,5d,14d, correspondants s'emboîtant les uns dans les autres et réalisés, par exemple, sous la forme d'arrondis. Le renfoncement vertical 14d des ailes verticales 14b des cornières extérieures 14, permet le passage de câbles, comme des câbles informatiques, que l'on pourra dissimuler par un cache adapté, non représenté sur les figures. Ce passage peut, selon une variante particulière être prolongé vers le bas par l'espace situé entre deux tubes verticaux et parallèles constituant les montants 3. Un tel passage de câbles, qui peut s'ouvrir sur toute sa longueur est particulièrement avantageux lorsque les câbles à installer sont munis de prises dont l'encombrement est trop important pour permettre l'enfilage desdits câbles à travers le passage qui leur est généralement réservé. De plus, en disposant côte à côte, deux bureaux équipés du piètement selon l'invention, on peut apparier deux renfoncements 14d pour former un seul passage de câbles de dimension plus importante.

Bien entendu, toute la description qui vient d'être donnée d'un bureau à plateau rectangulaire peut être adaptée à des plateaux de toutes formes : carrée, oblongue et même ronde, moyennant de simples adaptations tout à fait à la portée de l'homme du métier ayant une habileté moyenne.

## Revendications

1. Piètement (1) rigide à assemblage rapide permettant la fixation d'un plateau (2) réversible, par exemple rectangulaire, comportant deux montants (3) normalement verticaux, reposant directement ou indirectement sur le sol, et disposés à l'aplomb de deux extrémités opposées dudit plateau (2) *caractérisé* en ce que chaque montant (3) porte à son extrémité supérieure, fixée de manière à ce que son arête soit parallèle à la largeur dudit plateau (2), un profilé formant cornière inférieure (4) constituée d'une aile horizontale (4a) émergeant de la largeur du montant (3), en direction de l'autre montant (3) et d'une aile verticale (4b) reliées à l'aile horizontale (4a) par une aile oblique (4c), s'étendant depuis l'extérieur du montant (3) vers le haut pour venir se fixer contre l'aile verticale (5b) d'une cornière supérieure (5) de direction générale parallèle à celle de la cornière inférieure (4) et de plus grande largeur, dont l'aile horizontale (5a) s'étend, au dessus de l'aile verticale (5b), en direction de l'autre montant (3) pour reposer sur la partie supérieure des extrémités (6a) de deux longerons (6) horizontaux, fixés perpendiculairement sur les ailes verticales (5b) desdites cornières supérieures (5), et maintenus parallèles entre eux grâce à deux traverses (8) fixées perpendiculairement entre lesdits longerons (6) et en retrait de leurs extrémités (6a), de façon à reposer chacune sur l'aile horizontale (4a) de la cornière inférieure (4) d'un des montants (3) à laquelle elle est fixée, pour constituer un châssis rigide sur lequel vient reposer le plateau (2), bloqué en translation dans le plan horizontal par emboîtement de l'épaisseur des ailes horizontales (5a) des cornières supérieures (5) dans un évidement inférieur (13a) correspondant, pratiqué à chacune des extrémités de la face intérieure (2a) dudit plateau (2).

2. Piètement (1) rigide à assemblage rapide permettant la fixation d'un plateau (2) réversible selon la revendication 1 *caractérisé* en ce que l'aile verticale (4b) de la cornière inférieure (4) est prolongée en direction du montant (3) opposé par un rebord horizontal procurant un appui à l'aile horizontale (5a) de la cornière supérieure (5).

3. Piètement (1) rigide à assemblage rapide permettant la fixation d'un plateau (2) réversible selon la revendication 1 *caractérisé* en ce l'ensemble constitué des deux cornières inférieure (4) et supérieure (5) est constitué d'une pièce monobloc obtenue par découpage ou pliage.

4. Piètement (1) rigide à assemblage rapide permettant la fixation d'un plateau (2) réversible selon l'une quelconque des revendications précédentes *caractérisé* en ce que chacune des deux traverses (8) est tubulaire et fixée en son milieu sur l'aile horizontale (4a) de la cornière inférieure (4) de chaque montant (3) par au moins une clé (10) à serrage rapide.

5. Piètement (1) rigide à assemblage rapide permettant la fixation d'un plateau (2) réversible selon l'une quelconque des revendications précédentes *caractérisé* en ce que les longerons (6) sont tubulaires et les ailes verticales (5b) sont fixées sur une noix intérieure (7) à tampons tangents disposée à l'intérieur des extrémités (6a) desdits longerons (6).

6. Piètement (1) rigide à assemblage rapide permettant la fixation d'un plateau (2) réversible selon l'une quelconque des revendications précédentes *caractérisé* en ce que ledit plateau (2) est fixé audit piètement (1) par vissage à travers ce même plateau (2), sur les ailes horizontales (5a) des cornières supérieures (5), de deux plaques de fixation (14a) encastrées chacune à une extrémité de la face supérieure (2b) dudit plateau (2) dans un évidement supérieur (13b), symétrique de l'évidement inférieur (13a) par rapport au plan dudit plateau (2).

7. Piètement (1) rigide à assemblage rapide permettant la fixation d'un plateau (2) réversible selon la revendication précédente *caractérisé* en ce que les évidements inférieurs (13a), supérieurs (13b) débouchent respectivement latéralement à la face inférieure (2a), supérieure (2b) dudit plateau (2) pour converger en un évidement latéral (13c) réalisé dans le flan latéral (2c) dudit plateau (2) et dans lequel vient s'encastrer une aile verticale (14b) prolongeant vers le bas chacune des plaques de fixation (14a) pour former une cornière extérieure (14), de forme complémentaire de celle de la cornière supérieure (5), contre l'aile verticale (5b) de laquelle, elle vient en appui par son aile verticale (14b).

8. Piètement (1) rigide à assemblage rapide permettant la fixation d'un plateau (2) réversible selon la revendication précédente *caractérisé* en ce que les évidements latéraux (13c), les ailes verticales (5b) des cornières supérieures (5) et les ailes verticales (14b) des plaques de fixation (14a) présentent des renfoncements verticaux respectifs (13d,5d,14d) correspondants emboîtés les uns dans les autres et permettant le passage de câbles.

9. Piètement (1) rigide à assemblage rapide permettant la fixation d'un plateau (2) réversible selon l'une quelconque des revendications précédentes *caractérisé* en ce que chaque montant (3) est constitué de deux tubes parallèles verticaux.

10. Bureau à plateau réversible (2) équipé d'un piètement (1) conforme à l'une quelconque des revendications précédentes.

## Claims

1. Rigid quickly assembled underframe (1) enabling the attachment of a reversible desktop (2), for example rectangular, comprising two normally vertical uprights (3), supported directly or indirectly on the floor and located vertically in line with two opposite ends of the said desktop (2), characterized in that each upright (3) has a lower section forming a angle (4) at its upper end, fixed such that its edge is parallel to the width of the said desktop (2), formed of a horizontal flange (4a) spreading out from the width of the upright (3) towards the other upright (3) and a vertical flange (4b) connected to the horizontal flange (4a) by an oblique flange (4c), extending upwards from the outside of the upright (3) to come into contact with the vertical flange (5b) of an upper angle (5), generally parallel to the direction of the lower angle (4) and wider, in which the horizontal flange (5a) extends above the vertical flange (5b) towards the other upright (3) to be supported on the upper part of the ends (6a) of two horizontal beams (6), fixed perpendicularly on the vertical flanges (5b) of the said upper angles (5), and kept parallel to each other by means of two crossbars (8) fixed perpendicularly between the said horizontal beams (6) and setback from their ends (6a) so that each is supported on a horizontal flange (4a) of the lower angle (4) of one of the uprights (3) to which it is fixed, to form a rigid frame on which the desktop (2) is supported, fixed in translation in the horizontal plane by nesting the thickness of the horizontal flanges (5a) of the upper angles (5) in a corresponding lower recess (13a), formed at each of the ends of the lower surface (2a) of the said desktop (2).

2. Rigid quickly assembled underframe (1) for the attachment of a reversible desktop (2) according to claim 1, characterized in that the vertical flange (4b) of the lower angle (4) is extended in the direction of the opposite upright (3) by a horizontal upstand providing support for the horizontal flange (5a) of the upper angle (5).

3. Rigid quickly assembled underframe (1) for the attachment of a reversible desktop (2) according to claim 1, characterized in that the assembly formed by the lower (4) and upper (5) angles is composed of a single piece part obtained by cutting or folding.

4. Rigid quickly assembled underframe (1) for the attachment of a reversible desktop (2) according to any one of the previous claims, characterized in that each of the two cross members (8) is tubular and is fixed at its mid-point to the horizontal flange (4a) of the lower angle (4) at each upright (3) by at least one fast tightening key (10).

5. Rigid quickly assembled underframe (1) for the attachment of a reversible desktop (2) according to any one of the previous claims, characterized in that the horizontal beams (6) are tubular, and the vertical flanges (5b) are fixed on a lower nut (7) with tangent buffers located inside the ends (6a) of the said horizontal beams.

6. Rigid quickly assembled underframe (1) for the attachment of a reversible desktop (2) according to any one of the previous claims, characterized in that the said desktop (2) is fixed to the said underframe (1) by screwing through the said desktop (2), onto the horizontal flanges (5) of the upper angles (5), of two attachment plates (14a) each fixed to one end of the upper surface (2b) of the said desktop (2) in an upper recess (13b), symmetric with the lower recess (13a) with respect to the plane of the said desktop (2).

7. Rigid quickly assembled underframe (1) fox the attachment of a reversible desktop (2) according to the previous claim, characterized in that the lower (13a) and upper (13b) recesses open laterally in the lower surface (2a) and upper surface (2b) of the said desktop (2) respectively, to converge into a side recess (13c) formed in the side panel (2c) of the said desktop (2) and in which a vertical flange (14b) extending downwards towards the bottom of each of the attachment plates (14a) to form an external angle (14) with a shape complementary to the shape of the upper angle (5), in contact with the vertical flange (5b) with which it comes into contact with its vertical flange (14b).

8. Rigid quickly assembled underframe (1) for the attachment of a reversible desktop (2) according to the previous claim, characterized in that the side recesses (13c), the vertical flanges (5b) of the upper flanges (5) and the vertical flanges (14b) of the attachment plates (14a) are provided with corresponding vertical recesses (13d, 5d, 14d) that fit into each other to allow cables to pass.

9. Rigid quickly assembled underframe (1) for the attachment of a reversible desktop (2) according to any one of the previous claims, characterized in that each upright (3) is composed of two parallel vertical tubes

10. Desk with a reversible desktop (2) equipped with an underframe (1) according to any one of the previous claims.

## Patentansprüche

1. Schnell zusammensetzbares, starres Fussgestell (1), das die Befestigung einer umkehrbaren, beispielsweise rechteckigen Platte (2) ermöglicht, mit zwei normalerweise vertikalen Stützen (3), die direkt auf dem Boden aufgestellt und lotrecht zu zwei gegenüberliegenden Enden der besagten Platte (2) angeordnet sind, dadurch gekennzeichnet, dass jede Stütze (3) an ihrem oberen Ende, das so befestigt ist, dass ihre Kante parallel zur Breite der besagten Platte (2) verläuft, ein winkelförmiges unteres Profil (4) aufweist, das einen horizontalen, aus der Breite der Stütze (3) herausragenden Flügel (4a) in Richtung der anderen Stütze (3) trägt, sowie einen vertikalen Flügel (4b), der mit dem horizontalen Flügel (4a) über einen schrägen Flügel (4c) verbunden ist, der sich von aussen der Stütze (3) nach oben erstreckt, um am vertikalen Flügel (5b) eines oberen Winkeleisens (5) befestigt zu werden, das im wesentlichen parallel zum unteren Winkeleisen (4) verläuft und breiter ist, dessen horizontaler Flügel (5a) sich über dem vertikalen Flügel (5b) in Richtung der anderen Stütze (3) erstreckt, um auf dem oberen Teil der Enden (6a) von zwei horizontalen Längsträgern (6) zu lagern, die lotrecht an den vertikalen Flügeln (5b) der besagten oberen Winkeleisen (5) befestigt sind und dank zwei Querbalken (8) parallel gehalten werden, die lotrecht zwischen den besagten Längsträgern (6) und von ihren Enden (6a) zurückversetzt befestigt sind, um jeweils auf einem horizontalen Flügel (4a) des unteren Winkeleisens (4) einer der Stützen (3) zu ruhen, an dem er befestigt ist, um ein starres Gestell zu bilden, auf dem die Platte (2) abgelegt wird, deren Translation auf horizontaler Ebene durch Einstecken der Dicke der horizontalen Flügel (5a) der oberen Winkeleisen (5) in eine entsprechende untere Aussparung (13a), die an jedem Ende der Unterseite (2a) der besagten Platte (2) vorgesehen ist, arretiert wird.

2. Schnell zusammensetzbares, starres Fussgestell (1) nach Anspruch 1, das die Befestigung einer umkehrbaren Platte (2) ermöglicht, dadurch gekennzeichnet, dass der vertikale Flügel (4b) des unteren Winkeleisens (4) in Richtung der gegenüberliegenden Stütze (3) von einem horizontalen Rand verlängert wird, der dem horizontalen Flügel (5a) des oberen Winkeleisens (5) eine Abstützung bietet.

3. Schnell zusammensetzbares, starres Fussgestell (1) nach Anspruch 1, das die Befestigung einer umkehrbaren Platte (2) ermöglicht, dadurch gekennzeichnet, dass die aus dem unteren (4) und oberen (5) Winkeleisen bestehende Baugruppe aus einem Monoblockteil besteht, das durch Stanzen oder Falzen hergestellt wird.

4. Schnell zusammensetzbares, starres Fussgestell (1) nach einem der vorstehend genannten Ansprüche, das die Befestigung einer umkehrbaren Platte (2) ermöglicht, dadurch gekennzeichnet, dass jeder der beiden Querbalken (8) rohrförmig ist und sie in ihrer Mitte am horizontalen Flügel (4a) des unteren Winkeleisens (4) einer jeden Stütze (3) mit mindestens einem Schnellspannschlüssel (10) befestigt sind.

5. Schnell zusammensetzbares, starres Fussgestell (1) nach einem der vorstehend genannten Ansprüche, das die Befestigung einer umkehrbaren Platte (2) ermöglicht, dadurch gekennzeichnet, dass die Längsträger (6) rohrförmig sind und dass die vertikalen Flügel (5b) an einer internen Nuss (7) mit tangierenden Puffern befestigt sind, die in den Enden (6a) der besagten Längsträger (6) angeordnet ist.

6. Schnell zusammensetzbares, starres Fussgestell (1) nach einem der vorstehend genannten Ansprüche, das die Befestigung einer umkehrbaren Platte (2) ermöglicht, dadurch gekennzeichnet, dass die besagte Platte (2) am besagten Fussgestell (1) durch Verschraubung durch diese gleiche Platte (2) hindurch befestigt ist, auf den horizontalen Flügeln (5a) der oberen Winkeleisen (5), von zwei Befestigungsplatten (14a), die jeweils an einem Ende der Oberseite 2b) der besagten Platte (2) in einer oberen Aussparung (13b) eingelassen sind, die symmetrisch zur unteren Aussparung (13a) in Bezug auf die Ebene der besagten Platte (2) verläuft.

7. Schnell zusammensetzbares, starres Fussgestell (1) nach dem vorstehend genannten Anspruch, das die Befestigung einer umkehrbaren Platte (2) ermöglicht, dadurch gekennzeichnet, dass die untere (13a) und die obere (13b) Aussparung jeweils seitlich an der Unterseite (2a) und der Oberseite (2b) der besagten Platte (2) münden, um sich zu einer seitlichen Aussparung (13c) zu vereinen, die in der seitlichen Flanke (2c) der besagten Platte (2) vorgesehen ist, und in der sich ein vertikaler Flügel (14b) einfügt, der jede der Befestigungsplatten (14a) nach unten verlängert, um ein externes Winkeleisen (14) zu bilden, dessen Form diejenige des oberen Winkeleisens (5) ergänzt, gegen dessen vertikalen Flügel (5b) es sich mit seinem vertikalen Flügel (14b) abstützt.

8. Schnell zusammensetzbares, starres Fussgestell (1) nach dem vorstehend genannten Anspruch, das die Befestigung einer umkehrbaren Platte (2) ermöglicht, dadurch gekennzeichnet, dass die seitlichen Aussparungen (13c), die vertikalen Flügel (5b) der oberen Winkeleisen (5) und die vertikalen Flügel (14b) der Befestigungsplatten (14a) jeweils vertikale Verstärkungen (13d, 5d, 14d) aufweisen, die miteinander verschachtelt sind und die Durchführung von Kabeln ermöglichen.

9. Schnell zusammensetzbares, starres Fussgestell (1) nach einem der vorstehend genannten Ansprüche, das die Befestigung einer umkehrbaren Platte (2) ermöglicht, dadurch gekennzeichnet, dass jede Stütze (3) aus zwei vertikalen parallelen Rohren besteht.

10. Schreibtisch mit umkehrbarer Platte (2), ausgerüstet mit einem Fussgestell (1) nach einem der vorstehend genannten Ansprüche.
